# EUROPÄISCHE PATENTSCHRIFT

(11) **EP 1 529 580 B1**
(45) Veröffentlichungstag und Bekanntmachung des Hinweises auf die Patenterteilung: **07.01.2009**
(21) Anmeldenummer: 03024967.6
(22) Anmeldetag: 29.10.2003
(51) Int. Cl.: B22C 9/24, B22C 9/00, B22C 9/10, B22C 9/04

(54) **Gussform**
Casting mould
Moule de fonderie

(43) Veröffentlichungstag der Anmeldung: 11.05.2005
(73) Patentinhaber: SIEMENS AKTIENGESELLSCHAFT, 80333 München (DE)
(72) Erfinder: Beck, Thomas, 16341 Zepernick (DE); Bostanjoglo, Georg Dr., 12161 Berlin (DE); Paul, Uwe Dr., 40882 Ratingen (DE)

(56) Entgegenhaltungen:
- EP-A- 0 227 579
- EP-A- 0 585 183
- EP-B- 0 559 251
- DE-A- 10 053 356
- DE-C- 2 754 231
- DE-C- 19 821 770
- US-A- 4 565 490
- US-A- 5 623 985
- US-A- 5 950 705
- US-B1- 6 340 047

## Beschreibung

Die Erfindung betrifft eine Gussform gemäß Anspruch 1.

Als Hohlkörper ausgebildete Bauteile mit komplex geformten Geometrien und komplexen Durchgangslöchern im Bereich einer Außenwand des Bauteils können auf verschiedene Art und Weise hergestellt werden.

Viele Bauteile, insbesondere metallische Bauteile aus Legierungen, werden durch Gussverfahren, z. B. durch das Wachsausschmelzverfahren hergestellt.
Dabei wird mit einem Wachsmodell des Bauteils in einem ersten Schritt eine Gussform hergestellt, die zumindest zum Teil das Negativ des herzustellenden Bauteils darstellt, indem das Wachsmodell mit Keramik umhüllt wird.

Durchgangslöcher in den Wänden von hohlen Bauteilen, wie z. B. Filmkühllöcher von Turbinenbauteilen werden dabei üblicherweise nachträglich mittels eines Lasers und seiner Laserstrahlen eingebracht, wie es in der US-PS 6,329,015 B1 gezeigt ist. Die Laserstrahlführung ist dabei sehr kompliziert.
Dies hat eine Nachbearbeitung des Gussteils oder des gerichtet erstarrten Bauteils zur Folge.
Verfahren zur Herstellung eines Gussteils mit nachträglich eingebrachten Löchern, insbesondere Durchgangslöchern sind daher zeitaufwändig.

Die EP 0 559 251 B1 zeigt ein Verfahren zur Herstellung eines Bauteils mit Durchgangslöchern, wobei Platzhalter separat in der Gussform eingebracht werden.

Es ist daher Aufgabe der Erfindung eine Gussform aufzuzeigen, mit der die Herstellung eines Bauteils mit Löchern, insbesondere mit Durchgangslöchern einfacher und schneller durchgeführt werden kann.

Die Aufgabe wird gelöst durch eine Gussform nach Anspruch 1, die zur Herstellung des Gussteils verwendet wird.

Dabei wird eine Gussform verwendet, die entsprechende Vorsprünge aufweist, die zumindest teilweise das Negativ eines Lochs darstellen.

In den Unteransprüchen sind weitere vorteilhafte Maßnahmen aufgelistet.
Die in den Unteransprüchen aufgelisteten Maßnahmen können in vorteilhafter Art und Weise miteinander kombiniert werden.

Es zeigen
- Figur 1: ein Bauteil mit einem Durchgangsloch,
- Figur 2: Gussform nach dem stand der Technik,
- Figur 3, 4, 5: Gussformen mit verschiedenen Vorsprüngen zur Ausbildung eines Durchgangslochs,
- Figur 6: eine Aufsicht auf eine innere Oberfläche einer Gussform,
- Figur 7: eine Gasturbine,
- Figur 8: eine Brennkammer und
- Figur 9: eine Dampfturbine.

Figur 1 zeigt ein Bauteil 1, das beispielsweise zumindest teilweise einen Hohlraum 31 aufweist und mit der erfindungsgemäßen Gussform hergestellt werden kann.
Daher weist das Bauteil 1 Wände 4, insbesondere eine äußere Wand 4 auf.
In der Wand 4 ist zumindest ein Loch 13, hier ein Durchgangsloch 13 ausgebildet.
Das Bauteil 1 kann beispielsweise metallisch oder keramisch sein.
Beispielsweise ist es ein Turbinenbauteil 1 einer Gasturbine 100 (Fig. 7) oder Dampfturbine 300, 303 (Fig. 9).
Dies ist beispielsweise eine Turbinenschaufel 120, 130, 354, 357 (Fig. 7, 9) oder eine Brennkammerauskleidung 155 (Fig. 8),
die beispielsweise aus einer eisen-, nickel- oder kobaltbasierten Superlegierung besteht.
Bei solchen Bauteilen 1 werden Durchgangslöcher 13 beispielsweise benutzt, um das Bauteil 1 durch eine Filmkühlung zu kühlen.
Das Durchgangsloch 13 besteht dabei beispielsweise aus einem rund oder oval ausgebildeten Lochteil 7, das sich vom Hohlraum 31 aus zur Außenfläche 11 der Wand 4 zu einem Diffusor 10 verbreitert.
Solche Bauteile 1 mit komplexen Geometrien eines Durchgangslochs 13, 7 + 10, können mit dem erfindungsgemäßen Verfahren einfacher und schneller hergestellt werden.

Die Wand ist dabei bspw. 2 bis 6mm, insbesondere 3 bis 4mm dick.
Das Lochteil 7 hat einen Durchmesser von 0.3 bis 1.2mm, insbesondere 0.6 bis 0.8mm.
Der Diffusor 10 ist an der Oberfläche bspw. trapezförmig ausgebildet und hat Maße von 1.5 bis 5mm x 1.5 bis 5mm und geht bis zu einer Tiefe von 1 bis 1.5mm in die Wand 4 hinein.

Figur 2 zeigt schematisch einen Teil einer Gussform 16 nach dem Stand der Technik, die aus einer inneren Wand 25, insbesondere aus einem Formkern 25 (ergibt bspw. den Hohlraum 31 des Bauteils 1), und einer äußeren Wand 28 besteht.
In diesen Zwischenraum 26 (Hohlraum der Gussform 16) zwischen innerer Wand 25 und äußerer Wand 28 wird Material 22 (beispielsweise Metall) eingegossen und bildet nach dem Abkühlen beispielsweise die Wand 4 des Bauteils 1.
Der Kern 25 bildet beispielsweise einen Teil des Hohlraums 31 des Bauteils 1.

In diesem Zwischenraum 26 ist erfindungsgemäß zumindest ein Vorsprung 19 ausgebildet wie in Figuren 3, 4 und 5 zu sehen ist.
Der Vorsprung 19 erstreckt sich zumindest teilweise von einer inneren Oberfläche 20 der inneren Wand 25 zu einer inneren Oberfläche 21 der äußeren Wand 28.
Hier erstreckt sich der Vorsprung 19 durchgehend von der inneren Oberfläche 20 zu der inneren Oberfläche 21.

Der Vorsprung 19 ist durch Ausgießen mit Keramik eines Durchgangslochs 13 in dem Wachsmodell des Bauteils 1 oder durch Einsetzen von entsprechend ausgeformten Stiften, beispielsweise Keramikstiften, in die Wände 25, 28 der Gussform 16 gebildet worden. Ebenso können in dem Wachsmodell des Bauteils mittels Schiebern oder Stiften, die entsprechend dem Teil 7 oder 10 des Lochs geformt sind, die Durchgangslöcher 13 erzeugt werden.

Der Vorsprung 19 in dem Zwischenraum 26 verhindert beim Gießen ein Auffüllen mit Material 22, so dass sich nach Entfernen der Gussform 16 mit seiner inneren Wand 25 und seiner äußeren Wand 28 und dem Vorsprung 19 zumindest teilweise ein Durchgangsloch 13 ergibt.

Der Vorsprung 19 ist beispielsweise wie folgt aufgebaut.
Ein erster Vorsprungbereich 34 stellt das runde oder ovale (Fig. 6) Lochteil 7 des Durchgangslochs 13 dar.
Ein zweiter Vorsprungsbereich 37 stellt den Diffusor 10 dar. Der Vorsprung 19 kann aber auch über seinen gesamten Querschnitt rund oder oval ausgebildet sein und beispielsweise auch konstant in seiner Querschnittsfläche sein.

Gegebenenfalls kann auch eine minimale, im Vergleich zu bisherigen Verfahren aber deutlich reduzierte Nachbearbeitung der Durchgangsöffnung 13 erfolgen.

Figur 3 zeigt ein Ausführungsbeispiel einer erfindungsgemäßen Gussform 16.
Im Gegensatz zu der Gussform 16 nach Figur 2 erstreckt sich der Vorsprung 19 nicht durchgehend von einer inneren Oberfläche 20 der inneren Wand 25 zu einer inneren Oberfläche 21 der äußeren Wand 28.
Der Vorsprung 19 ist nur an der inneren Oberfläche 20 der inneren Wand 25 ausgebildet und erstreckt sich bis auf einen gewissen Abstand d zur inneren Oberfläche 21 der äußeren Wand 28.
Beim Auffüllen des Hohlraums 26 mit Material 22 wird also keine vollständige Durchgangsöffnung 13 gebildet. In dem Bereich zwischen dem Vorsprung 19, 34 und der inneren Oberfläche 21 der äußeren Wand 28 ist nach dem Gießen des Bauteils 1 Material 22 vorhanden. Der Bereich ist aber entsprechend dünn, insbesondere membranartig ausgeführt, so dass er in sehr kurzer Zeit einfach entfernt werden kann. Man kann auch sagen, dass die Durchgangsöffnung 13 des herzustellenden Bauteils 1 noch etwas verschlossen ist.
Dies ist beispielsweise sinnvoll, wenn auf die äußere Oberfläche 11 des Bauteils 1 nachträglich noch zumindest eine Beschichtung aufgebracht wird. Da die Durchgangsöffnung 13 noch verschlossen ist, wird die Durchgangsöffnung 13 auch nicht durch Material der Beschichtung verschmutzt oder verengt. Erst mit einem letzten Bearbeitungsschritt wird das Material der im Vergleich zur Dicke der Wand 4 dünnen Beschichtung und das wenige Material 22, das die Durchgangsöffnung 13 noch verschließt, schnell und einfach entfernt.
Die Beschichtung ist beispielsweise eine MCrAlX-Legierung (M = Fe, Co, Ni und X = Y und/oder ein Element der Seltenen Erden) und gegebenenfalls eine keramische Beschichtung als Wärmedämmschicht (beispielsweise Y₂O₃ - ZrO₂) darauf.

Der Vorsprung 19 kann auch noch eine Stützverbindung 40 (gestrichelt angedeutet) aufweisen, um den in den Zwischenraum 26 frei hineinragenden Vorsprung 19 an der äußeren Wand 28 abzustützen.
Die Stützverbindung 40 ist im Querschnitt kleiner ausgebildet als der Querschnitt des Vorsprungs 19, der der äußeren Wand 28 gegenüberliegt. Die Stützverbindung 40 stellt also nur einen Teil des herzustellenden Durchgangslochs 13 dar.
Der Vorsprung 19 weist auch in diesem Beispiel wieder zwei Bereiche 34, 37' auf.
Insbesondere die komplexe Geometrie des Diffusors ist aufwändig nachzubearbeiten. Dies entfällt hier zum größten Teil, da nur noch ein relativ kleiner oberer Bereich des Diffusors 10 durch Entfernen von Material nachzuarbeiten ist. Da insbesondere die tiefer in der Wand 4 liegenden Bereiche erheblichen Aufwand beispielsweise bei der Laserführung bedeuten, hat diese Gussform erhebliche Vorteile.

Figur 4 zeigt ein weiteres Ausführungsbeispiel einer erfindungsgemäß ausgebildeten Gussform 16.
Hier ist der Vorsprung 19 nur an der inneren Oberfläche 21 der äußeren Wand 28 ausgebildet. Der Vorsprung 19 stellt das Negativ 37 des herzustellenden Diffusors 10 der Durchgangsöffnung 13 dar. Insbesondere der Diffusor 10 weist eine komplexere Geometrie als ein einfaches symmetrisches Loch auf und wäre somit bei nachträglicher Einarbeitung nur sehr aufwändig herzustellen. Wenn der Diffusorbereich 10 aber in der Oberfläche des herzustellenden Bauteils 1 schon eingeformt ist, muss er nicht mehr nachbearbeitet werden. Es muss nur noch mit vergleichsweise geringem Aufwand ein einfach ausgebildetes Loch 7 (Fig. 1) von dem Diffusorbereich 10 aus in dem Bauteil 1 in der Wand 4 eingearbeitet werden. Dies kann durch Laserbearbeitung oder Funkendrahterosion sowie durch andere Verfahren geschehen.

Ebenso kann auch hier eine entsprechende Stützverbindung 40 zwischen dem Vorsprung 19, 37 und der inneren Wand 25 vorhanden sein.

Figur 5 zeigt ein weiteres Ausführungsbeispiel einer erfindungsgemäß ausgebildeten Gussform 16.
Ausgehend von Figur 4 ist auch ein zweiter Vorsprung 19' an der inneren Oberfläche 20 der inneren Wand 25 ausgebildet. Der Vorsprung 19', 34' bildet einen weiteren Teil dieser Durchgangsöffnung 13, nämlich den Bereich des Lochteils 7. Der Vorsprung 19, 37 stellt den Bereich des Diffusors 10 des herzustellenden Bauteils 1 dar.
Durch den Vorsprung 19' wird die Bearbeitungszeit zur Herstellung des Lochs 7 in dem herzustellenden Bauteil 1 gegenüber einem Bauteil 1,das mit einer Gussform gemäss Figur 4 hergestellt wurde, verkürzt.
Insbesondere sind solche Gussformen 16, bei denen keine durchgehende Verbindung zwischen innerer Wand 25 und äußerer Wand 28 vorhanden ist, einfach herzustellen, da der Kern 25 separat von der Wand 28 herstellbar ist und für das Gießen in die Gussform 16 eingeführt wird.
Die Vorsprünge 19, 19' können aneinander anliegen oder einen bestimmten Abstand zueinander aufweisen.

Figur 6 zeigt die Aufsicht auf eine äußere Wand 28 einer erfindungsgemäß ausgebildeten Gussform 16.
Auf der inneren Oberfläche 21 der äußeren Wand 28 sind mehrere Vorsprünge 19 ausgebildet. Mit dem Bezugszeichen 34 ist der Bereich gekennzeichnet, von dem ausgehend das Loch 7 ausgebildet sein wird.
Mit dem Bezugszeichen 37 ist der Bereich des Vorsprungs 19 gekennzeichnet, der den Diffusorbereich 10 des herzustellenden Durchgangslochs 13 darstellt.

Die Figur 7 zeigt beispielhaft eine Gasturbine 100 in einem Längsteilschnitt.
Die Gasturbine 100 weist im Inneren einen um eine Rotationsachse 102 drehgelagerten Rotor 103 auf, der auch als Turbinenläufer bezeichnet wird. Entlang des Rotors 103 folgen aufeinander ein Ansauggehäuse 104, ein Verdichter 105, eine beispielsweise torusartige Brennkammer 110, insbesondere Ringbrennkammer 106, mit mehreren koaxial angeordneten Brennern 107, eine Turbine 108 und das Abgasgehäuse 109. Die Ringbrennkammer 106 kommuniziert mit einem beispielsweise ringförmigen Heißgaskanal 111. Dort bilden beispielsweise vier hintereinandergeschaltete Turbinenstufen 112 die Turbine 108. Jede Turbinenstufe 112 ist aus zwei Schaufelringen gebildet. In Strömungsrichtung eines Arbeitsmediums 113 gesehen folgt im Heißgaskanal 111 einer Leitschaufelreihe 115 eine aus Laufschaufeln 120 gebildete Reihe 125.

Die Leitschaufeln 130 sind dabei am Stator 143 befestigt, wohingegen die Laufschaufeln 120 einer Reihe 125 mittels einer Turbinenscheibe 133 am Rotor 103 angebracht sind. An dem Rotor 103 angekoppelt ist ein Generator oder eine Arbeitsmaschine (nicht dargestellt).

Während des Betriebes der Gasturbine 100 wird vom Verdichter 105 durch das Ansauggehäuse 104 Luft 135 angesaugt und verdichtet. Die am turbinenseitigen Ende des Verdichters 105 bereitgestellte verdichtete Luft wird zu den Brennern 107 geführt und dort mit einem Brennmittel vermischt. Das Gemisch wird dann unter Bildung des Arbeitsmediums 113 in der Brennkammer 110 verbrannt. Von dort aus strömt das Arbeitsmedium 113 entlang des Heißgaskanals 111 vorbei an den Leitschaufeln 130 und den Laufschaufeln 120. An den Laufschaufeln 120 entspannt sich das Arbeitsmedium 113 impulsübertragend, so dass die Laufschaufeln 120 den Rotor 103 antreiben und dieser die an ihn angekoppelte Arbeitsmaschine.

Die dem heißen Arbeitsmedium 113 ausgesetzten Bauteile unterliegen während des Betriebes der Gasturbine 100 thermischen Belastungen. Die Leitschaufeln 130 und Laufschaufeln 120 der in Strömungsrichtung des Arbeitsmediums 113 gesehen ersten Turbinenstufe 112 werden neben den die Ringbrennkammer 106 auskleidenden Hitzeschildsteinen am meisten thermisch belastet. Um den dort herrschenden Temperaturen standzuhalten, werden diese mittels eines Kühlmittels gekühlt. Ebenso können die Schaufeln 120, 130 Beschichtungen gegen Korrosion (MCrAlX; M = Fe, Co, Ni, X=Y, Seltenen Erden) und Wärme (Wärmedämmschicht, beispielsweise ZrO₂, Y₂O₄-ZrO₂) aufweisen.
Oft wird die Turbinenschaufel 120, 130 noch luftgekühlt und weist Filmkühllöcher 13, die mit der erfindungsgemäßen Gussform 16 (Fig. 2) in der gegossenen und/oder gerichtet erstarrten Turbinenschaufel 120, 130 erzeugt werden.

Die Leitschaufel 130 weist einen dem Innengehäuse 138 der Turbine 108 zugewandten Leitschaufelfuß (hier nicht dargestellt) und einen dem Leitschaufelfuß gegenüberliegenden Leitschaufelkopf auf. Der Leitschaufelkopf ist dem Rotor 103 zugewandt und an einem Befestigungsring 140 des Stators 143 festgelegt.

Die Figur 8 zeigt beispielhaft eine Brennkammer 110 einer Gasturbine.
Die Brennkammer 110 ist beispielsweise als so genannte Ringbrennkammer ausgestaltet, bei der eine Vielzahl von in Umfangsrichtung um die Turbinenwelle 103 herum angeordneten Brennern 102 in einen gemeinsamen Brennkammerraum münden. Dazu ist die Brennkammer 110 in ihrer Gesamtheit als ringförmige Struktur ausgestaltet, die um die Turbinenwelle 103 herum positioniert ist.

Zur Erzielung eines vergleichsweise hohen Wirkungsgrades ist die Brennkammer 110 für eine vergleichsweise hohe Temperatur des Arbeitsmediums M von etwa 1000°C bis 1600°C ausgelegt. Um auch bei diesen, für die Materialien ungünstigen Betriebsparametern eine vergleichsweise lange Betriebsdauer zu ermöglichen, ist die Brennkammerwand 153 auf ihrer dem Arbeitsmedium M zugewandten Seite mit einer aus Hitzeschildelementen 155 gebildeten Innenauskleidung versehen. Jedes Hitzeschildelement 155 ist arbeitsmediumsseitig mit einer besonders hitzebeständigen Schutzschicht ausgestattet oder aus hochtemperaturbeständigem Material gefertigt. Aufgrund der hohen Temperaturen im Inneren der Brennkammer 110 ist zudem für die Hitzeschildelemente 155 bzw. für deren Halteelemente ein Kühlsystem vorgesehen.
Oft weisen die Hitzeschildelemente 155 Filmkühllöcher 13 oder Durchlässe für Brennstoff in die Brennkammer 110 auf, die in dem Hitzeschildelement 155 mit der erfindungsgemäßen Gussform 16 erzeugt werden.

Die Brennkammer 110 ist insbesondere für eine Detektion von Verlusten der Hitzeschildelemente 155 ausgelegt. Dazu sind zwischen der Brennkammerwand 153 und den Hitzeschildelementen 155 eine Anzahl von Temperatursensoren 158 positioniert.

In Figur 9 ist beispielhaft eine Dampfturbine 300, 303 mit einer sich entlang einer Rotationsachse 306 erstreckenden Turbinenwelle 309 dargestellt.
Die Dampfturbine weist eine Hochdruck-Teilturbine 300 und eine Mitteldruck-Teilturbine 303 mit jeweils einem Innengehäuse 312 und einem dieses umschließendes Außengehäuse 315 auf. Die Hochdruck-Teilturbine 300 ist beispielsweise in Topfbauart ausgeführt. Die Mitteldruck-Teilturbine 303 ist zweiflutig ausgeführt. Es ist ebenfalls möglich, dass die Mitteldruck-Teilturbine 303 einflutig ausgeführt ist. Entlang der Rotationsachse 306 ist zwischen der Hochdruck-Teilturbine 300 und der Mitteldruck-Teilturbine 303 ein Lager 318 angeordnet, wobei die Turbinenwelle 309 in dem Lager 318 einen Lagerbereich 321 aufweist. Die Turbinenwelle 309 ist auf einem weiteren Lager 324 neben der Hochdruck-Teilturbine 300 aufgelagert. Im Bereich dieses Lagers 324 weist die Hochdruck-Teilturbine 300 eine Wellendichtung 345 auf. Die Turbinenwelle 309 ist gegenüber dem Außengehäuse 315 der Mitteldruck-Teilturbine 303 durch zwei weitere Wellendichtungen 345 abgedichtet. Zwischen einem Hochdruck-Dampfeinströmbereich 348 und einem Dampfaustrittsbereich 351 weist die Turbinenwelle 309 in der Hochdruck-Teilturbine 300 die Hochdruck-Laufbeschaufelung 354, 357 auf. Diese Hochdruck-Laufbeschaufelung 354, 357 stellt mit den zugehörigen, nicht näher dargestellten Laufschaufeln einen ersten Beschaufelungsbereich 360 dar. Die Mitteldruck-Teilturbine 303 weist einen zentralen Dampfeinströmbereich 333 auf. Dem Dampfeinströmbereich 333 zugeordnet weist die Turbinenwelle 309 eine radialsymmetrische Wellenabschirmung 363, eine Abdeckplatte, einerseits zur Teilung des Dampfstromes in die beiden Fluten der Mitteldruck-Teilturbine 303 sowie zur Verhinderung eines direkten Kontaktes des heißen Dampfes mit der Turbinenwelle 309 auf. Die Turbinenwelle 309 weist in der Mitteldruck-Teilturbine 303 einen zweiten Beschaufelungsbereich 366 mit den Mitteldruck-Laufschaufeln 354, 342 auf. Der durch den zweiten Beschaufelungsbereich 366 strömende heiße Dampf strömt aus der Mitteldruck-Teilturbine 303 aus einem Abströmstutzen 369 zu einer strömungstechnisch nachgeschalteten, nicht dargestellten Niederdruck-Teilturbine.

Die Turbinenwelle 309 ist aus zwei Teilturbinenwellen 309a und 309b zusammengesetzt, die im Bereich des Lagers 318 fest miteinander verbunden sind. Jede Teilturbinenwelle 309a, 309b weist eine als zentrale Bohrung 372a entlang der Rotationsachse 306 ausgebildete Kühlleitung 372 auf. Die Kühlleitung 372 ist mit dem Dampfaustrittsbereich 351 über eine radiale Bohrung 375a aufweisende Zuströmleitung 375 verbunden. In der Mitteldruck-Teilturbine 303 ist die Kühlmittelleitung 372 mit einem nicht näher dargestellten Hohlraum unterhalb der Wellenabschirmung 363 verbunden. Die Zuströmleitungen 375 sind als radiale Bohrungen 375a ausgeführt, wodurch "kalter" Dampf aus der Hochdruck-Teilturbine 300 in die zentrale Bohrung 372a einströmen kann. Über die insbesondere auch als radial gerichtete Bohrung 375a ausgebildete Abströmleitung 372 gelangt der Dampf durch den Lagerbereich 321 hindurch in die Mitteldruck-Teilturbine 303 und dort an die Manteloberfläche 330 der Turbinenwelle 309 im Dampfeinströmbereich 333. Der durch die Kühlleitung strömende Dampf hat eine deutlich niedrigere Temperatur als der in den Dampfeinströmbereich 333 einströmende zwischenüberhitzte Dampf, so dass eine wirksame Kühlung der ersten Laufschaufelreihen 342 der Mitteldruck-Teilturbine 303 sowie der Manteloberfläche 330 im Bereich dieser Laufschaufelreihen 342 gewährleistet ist.

## Patentansprüche

1. Gussform (16) zur Herstellung eines Bauteils (1),
wobei die Gussform (16) im Inneren (26) eine innere Wand (25) und eine äußere Wand (28) aufweist,
wobei die Gussform (16) im Inneren (26) zumindest einen Vorsprung (19, 19') aufweist,
wobei der Vorsprung (19) sich nur teilweise zwischen der inneren Wand (25) und der äußeren Wand (28) erstreckt, so dass der Vorsprung (19, 19') höchstens einen Teil des herzustellenden äußeren Lochs (13)
des Bauteils (1) in einer äußeren Wand (4, 28) ergibt.

2. Gussform nach Anspruch 1,
**dadurch gekennzeichnet, dass**
der Vorsprung (19) nur an der inneren Wand (25) ausgebildet ist.

3. Gussform nach Anspruch 1,
**dadurch gekennzeichnet, dass**
der Vorsprung (19) nur an der äußeren Wand (28) ausgebildet ist.

4. Gussform nach Anspruch 1,
**dadurch gekennzeichnet,**
**dass** ein Vorsprung (19') an der inneren Wand (25) und dass ein weiterer Vorsprung (19) gegenüberliegend an der äußeren Wand (28) ausgebildet ist, die (19, 19') einen Abstand zueinander aufweisen.

5. Gussform nach Anspruch 2,
**dadurch gekennzeichnet, dass**
der Vorsprung (19) durch eine Stützverbindung (40) mit der gegenüberliegenden Wand (28) verbunden ist,
wobei die Stützverbindung (40) nur einen Teil des Querschnitts der herzustellenden Durchgangsöffnung (7, 13, 10) darstellt.

6. Verwendung einer Gussform nach Anspruch 1, 2, 3 oder 4, die zur Herstellung eines Bauteils (1) dient,
das ein Durchgangsloch (13) mit einer von einer kreisförmigen oder ovalförmigen abweichenden komplexen Geometrie aufweist.

7. Verwendung einer Gussform nach Anspruch 5,
**dadurch gekennzeichnet, dass**
das Durchgangsloch (13) ein Filmkühlloch darstellt,
das einen Diffusor (10) aufweist,
der durch einen entsprechenden Vorsprung (19, 37) an einer äußeren Wand (28) der Gussform (16) ausgebildet wird.

8. Verwendung einer Gussform nach Anspruch 6,
**dadurch gekennzeichnet, dass**
die Gussform (16) zur Herstellung eines Turbinenbauteils (120, 130, 155, 354, 357) einer Gasturbine (100) oder Dampfturbine (300, 303) verwendet wird.

9. Verwendung einer Gussform nach Anspruch 8,
**dadurch gekennzeichnet, dass**
das Turbinenbauteil (1) eine Turbinenschaufel (120, 130, 354, 357) ist.

10. Verwendung einer Gussform nach Anspruch 8,
**dadurch gekennzeichnet, dass**
das Turbinenbauteil (1) eine Brennkammerauskleidung (155) ist.

## Claims

1. Casting mould (16) for producing a component (1), the casting mould (16), in its interior (26), having an inner wall (25) and an outer wall (28), the mould (16), in its interior (26), having at least one projection (19, 19'), the projection (19) extending only part way between the inner wall (25) and the outer wall (28), so that the projection (19, 19') results in at most part of the outer hole (13) which is to be produced, in the component (1), in an outer wall (4, 28).

2. Casting mould according to Claim 1, **characterized in that** the projection (19) is formed only on the inner wall (25).

3. Casting mould according to Claim 1, **characterized in that** the projection (19) is formed only on the outer wall (28).

4. Casting mould according to Claim 1, **characterized in that** a projection (19') is formed on the inner wall (25), and **in that** a further projection (19) is formed opposite it on the outer wall (28), which projections (19, 19') are at a distance from one another.

5. Casting mould according to Claim 2, **characterized in that** the projection (19) is connected to the opposite wall (28) by a supporting connection (40), the supporting connection (40) representing only part of the cross section of the through-opening (7, 13, 10) which is to be produced.

6. Use of a casting mould according to Claim 1, 2, 3 or 4, which is used to produce a component (1) which has a through-hole (13) with a complex geometry which differs from a circular or oval shape.

7. Use of a casting mould according to Claim 5, **characterized in that** the through-hole (13) forms a film-cooling hole which has a diffuser (10) which is formed by a corresponding projection (19, 37) on an outer wall (28) of the casting mould (16).

8. Use of a casting mould according to Claim 6, **characterized in that** the casting mould (16) is used to produce a turbine component (120, 130, 155, 354, 357) of a gas turbine (100) or steam turbine (300, 303).

9. Use of a casting mould according to Claim 8, **characterized in that** the turbine component (1) is a turbine blade or vane (120, 130, 354, 357).

10. Use of a casting mould according to Claim 8, **characterized in that** the turbine component (1) is a combustion chamber lining (155).

## Revendications

1. Moule ( 16 ) de fonderie pour la fabrication d'un élément ( 1 ),
le moule ( 16 ) de fonderie ayant à l'intérieur ( 26 ) une paroi ( 25 ) intérieure et une paroi ( 28 ) extérieure,
dans lequel le moule ( 16 ) de fonderie a à l'intérieur ( 26 ) au moins une saillie ( 19, 19' ),
dans lequel la saillie ( 19 ) ne s'étend qu'en partie entre la paroi ( 25 ) intérieure et la paroi ( 28 ) extérieure de sorte que la saillie ( 19, 19' ) donne dans une paroi ( 4, 28 ) extérieure au plus une partie du trou ( 13 ) extérieur à fabriquer de l'élément ( 1 ).

2. Moule de fonderie suivant la revendication 1,
**caractérisé en ce que** la saillie ( 19 ) n'est formée que sur la paroi ( 25 ) intérieure.

3. Moule de fonderie suivant la revendication 1,
**caractérisé en ce que** la saillie ( 19 ) n'est formée que sur la paroi ( 28 ) extérieure.

4. Moule de fonderie selon la revendication 1,
**caractérisé en ce qu'**une saillie ( 19' ) est formée sur la paroi ( 25 ) intérieure et **en ce que** une autre saillie ( 19 ) est formée de manière opposée sur la paroi ( 28 ) extérieure, les saillies ( 19, 19' ) étant à une certaine distance l'une de l'autre.

5. Moule de fonderie suivant la revendication 2,
**caractérisé en ce que** la saillie ( 19 ) est reliée à la paroi ( 28 ) opposée par une liaison ( 40 ) d'appui, la liaison ( 40 ) d'appui ne constituant qu'une partie de la section transversale de l'ouverture ( 7, 13, 10 ) traversante à fabriquer.

6. Utilisation d'un moule de fonderie suivant la revendication 1, 2, 3 ou 4, qui sert à la fabrication d'un élément ( 1 ) qui a un trou ( 13 ) traversant ayant une géométrie complexe s'écartant d'une forme circulaire ou d'une forme ovale.

7. Utilisation d'un moule de fonderie suivant la revendication 5,
**caractérisée en ce que** le trou ( 13 ) traversant constitue un trou de refroidissement par pellicule,
qui a un diffuseur ( 10 ),
qui est formé par une saillie ( 19, 37 ) correspondante sur une paroi ( 28 ) extérieure du moule ( 16 ) de fonderie.

8. Utilisation d'un moule de fonderie suivant la revendication 6,
**caractérisée en ce que** le moule ( 16 ) de fonderie est utilisé pour la fabrication d'un élément ( 120, 130, 155, 354, 357 ) d'une turbine ( 100 ) à gaz ou d'une turbine ( 300, 303 ) à vapeur.

9. Utilisation d'un moule de fonderie suivant la revendication 8,
**caractérisée en ce que** l'élément ( 1 ) de turbine est une aube ( 120, 130, 354, 357 ) de turbine.

10. Utilisation d'un moule de fonderie suivant la revendication 8,
**caractérisée en ce que** l'élément ( 1 ) de turbine est un revêtement ( 155 ) de chambre de combustion.
